# EUROPÄISCHE PATENTSCHRIFT

(11) **EP 0 091 986 B1**
(45) Veröffentlichungstag und Bekanntmachung des Hinweises auf die Patenterteilung: **26.02.1986**
(21) Anmeldenummer: 82109456.2
(22) Anmeldetag: 13.10.1982
(51) Int. Cl.: D01G 15/88

(54) **Kratzenbeschlag für Deckel einer Krempelmaschine**
Card-clothing for flats of a carding machine
Garniture de chapeau de machine à carder

(30) Priorität: 16.04.1982 CH 2331/82
(43) Veröffentlichungstag der Anmeldung: 26.10.1983
(73) Patentinhaber: Graf & Cie. A.-G., CH-8640 Rapperswil (CH)
(72) Erfinder: Bisquolm, Werner, CH-8854 Siebnen (CH); Bürki, Jörg, CH-8645 Jona (CH); Teuscher, Othmar, CH-8753 Mollis (CH)
(74) Vertreter: Blum, Rudolf Emil Ernst

## Beschreibung

Die Erfindung betrifft einen Kratzenbeschlag für die Deckel einer Krempelmaschine, mit einer Vielzahl aneinander anliegender Drahtstreifen, die jeweils eine Zahnreihe und einen Fuss aufweisen.

Die Arbeitsteile der Krempelmaschinen sind die schnell rotierende Trommel sowie die entlang eines Teiles des Umfanges der Trommel bewegten Deckel. Diese Deckel werden in Drehrichtung der Trommel bewegt, wobei ihre Geschwindigkeit ein Vielfaches kleiner als die Umfangsgeschwindigkeit der Trommel ist. Die Trommel ist mit einem gezahnten Metalldraht umwickelt. Die Deckel sind entweder mit durch einen Träger gesteckten Häkchen versehen oder weisen eine Vielzahl gezähnte Drahtstreifen, ähnlich denjenigen der Trommel, auf. Das Fasergut wird durch das Zusammenwirken der Zähne der Trommel und der Zähne der Dekkel aufgelöst, gereinigt und parallelisiert und zu einem Flies geformt, welches dann zu einem Kardenband verdichtet wird.

In der GB-A- 616 185 ist ein Kratzenbeschlag für Deckel einer Krempelmaschine offenbart, welcher eine Vielzahl aneinander anliegender Drahtstreifen aufweist, die jeweils eine Zahnreihe und einen Fuss besitzen. Die Drahtstreifen sind auf einem langgestreckten Träger seitlich aneinander anliegend und gegeneinander vorgespannt aufgereiht. Dabei sind die Drahtstreifen mittels auf jeweils die zwei äussersten der aufgereihten Drahtstreifen wirkender Verriegelungsglieder unter Beibehaltung der Vorspannung auf dem Träger geklemmt unverschiebbar gehalten.

Die Drahtstreifen werden durch einen den Träger längsdurchsetzenden Keil auf diesem festgeklemmt.

Zusätzlich ist an beiden Enden des Trägers jeweils ein die Drahtstreifen gegeneinander spannendes Verriegelungsglied aufgenietet. Diese Konstruktion ist aufwendig und benötigt viele unterschiedliche Einzelteile mit der Folge eines zeitaufwendigen und teuren Zusammenbaus, welcher sich nicht in einem Zuge auf einer Herstellungsmaschine durchführen lässt.

Die US-A- 4 221 023 zeigt einen Kratzenbeschlag mit profilförmigen Clips, die mittels besonders geformten Stegen die Drahtstreifen einerseits auf einem langgestreckten Kunststoffträger und andererseits diesen mitsamt den Drahtstreifen auf dem Deckel festklemmen. Zusätzlich sind im Kunststoffträger zwei Längsrillen zur Aufnahme eines die Drahtstreifen mit den Kunststoffträgern verbindenden Klebstoffes ausgebildet. Die Herstellung dieses Kratzenbeschlages bedingt einen grösseren Aufwand an unterschiedlichen Materialien und einen entsprechend hohen Montagezeitaufwand und somit erhebliche Herstellungskosten.

Hier will die Erfindung Abhilfe schaffen. Die Erfindung, wie sie in den Ansprüchen gekennzeichnet ist, löst die Aufgabe, einen Kratzenbeschlag für die Deckel einer Krempelmaschine zu schaffen, bei welchem die Drahtstreifen in einfacher Weise und mit kleinem Materialaufwand vorgespannt auf einen Träger unverschiebbar geklemmt gehalten werden.

Die durch die Erfindung erreichten Vorteile sind im wesentlichen darin zu sehen, dass keine Schweissverbindungen und keine Klebverbindungen und Verriegelungsglieder einer einfachen und einzigen Ausbildungsform notwendig sind, so dass die Herstellung bedeutend schneller, einfacher und billiger erfolgen kann.

Im folgenden wird die Erfindung anhand von Zeichnungen näher erläutet.

Es zeigen:
Fig. 1 in auseinandergezogener Darstellung und teilweise im Schnitt ein erstes Ausführungsbeispiel der Erfindung,
Fig. 2 eine geschnittene Darstellung eines Verriegelungsgliedes,
Fig. 3 das Verriegelungsglied mit einem in die Riegelstellung plastisch verformten Riegelteil,
Fig. 4 den Kratzenbeschlag der Fig. 1, der mit einem Deckel verbunden ist,

In der Figur 1 bezeichnet die Bezugsziffer 15 einen Drahtstreifen der sogenannten Ganzstahl-Kardengarnitur. Bekannt1 ich ist jeder Deckel einer Krempelmaschine mit einer Vielzahl solcher Drahtstreifen 15 versehen. Der hier gezeigte Drahtstreifen 15 ist ein sogenanntes Profil mit Doppelfuss. Der Drahtstreifen 15 ist mit einer Zahnreihe 5 versehen. Diese Zahnreihe 5 erstreckt sich entlang eines Abstandhalters 8. Unter dem Abstandhalter 8 verläuft ein Steg 6, der unten bei einem Fuss 7 endet. Bei beiden Enden des Steges 6 ist eine geneigt verläufende Ausnehmung 4 vorhanden, die zur Aufnahme eines Schenkels 9 der den Kratzenbeschlag mit dem Deckel 1 0 verbindenden Klammer 11 bestimmt ist (siehe hierzu Fig. 4).

Im Steg 6 des Drahtstreifens 15 ist eine rechteckige Oeffnung 1 ausgebildet. Eine Vielzahl Drahtstreifen 15 sind auf einem Träger 20 aufgereiht, welcher Träger 20 durch die jeweilige Oeffnung 1 hindurch verläuft. Bei der gezeigten Ausführung ist der Träger 20 ein Rechteckprofil, wobei die Oeffnung 1 offensichtlich entsprechend des Profiles ausgebildet ist. Es soll aber festgehalten sein, dass der Träger 20 unterschiedliche Querschnittsformen aufweisen kann, er kann beispielsweise eine ovale Querschnittsform, eine gerundete Querschnittsform, eine U-förmige, I-förmige, usw. Querschnittsform aufweisen. Beim Endbereich des Trägers 20 ist eine schlitzförmige Oeffnung 16 ausgebildet. Neben dem äussersten der auf dem Träger 20 aufgereihten Drahtstreifen 15 ist ein Verriegelungsglied 17 in Form eines Blockes auf dem Träger 20 aufgeschoben. Dieser Block ist ebenfalls mit geneigt verlaufenden Ausnehmungen 4 und einer Oeffnung 3 versehen.

Wie in der Figur 2 gezeigt ist, ist der die Oeffnung 3 unten abschliessende Abschnitt des Blockes 17 in zwei parallele, in Längsrichtung des Blockes 17 verlaufende Längsstäbe 18 und 21 aufgeteilt. Der Block 17 wird im in der Fig. 2 gezeigten Zustand bei der Montage auf den Träger 20 als letztes Glied aufgeschoben. Zum Verriegeln wird dann der als Riegelteil wirkende Längsstab 18 (siehe Fig. 3) plastisch aufwärts bogenförmig verformt, derart, dass der verformte Längsstab 18 in die schlitzförmige Oeffnung 16 beim Ende des Trägers 20 eingreift. In der Fig. 1 ist diese Stellung des Blockes 17 am Ende des Trägers 20 mit den darauf aufgereihten Drahtstreifen 15 dargestellt.

Dabei muss erwähnt werden, dass die Drahtstreifen 15, in Längsrichtung des Stabes 20 gesehen, gegeneinander vorgespannt werden und der Block 17 in dieser gegenseitig vorgespannten Stellung der Drahtstreifen 15 aufgebracht und verriegelt wird, derart, dass das vollständige Paket Drahtstreifen 15 unter Vorspannung bleibt.

Der Träger 20 weist in dieser Ausführung bei beiden Enden die schlitzförmige Oeffnung 16 und den als Verriegelungsglied wirkenden Block 17 auf. Es ist jedoch auch eine Ausführung möglich, bei welcher ein Ende des langgestreckten Trägers einstückig mit einem Endblock ausgestattet ist, also beispielsweise ein T-förmiges Ende aufweist, wobei dann lediglich das entgegengesetzte Ende des Trägers 20 mit einem Block 17 versehen ist. Die Figur 4 zeigt schaubildlich und im Schnitt die auf dem Träger 20 aufgereihten Drahtstreifen 15, also den Kratzenbeschlag, der mit dem Deckel 1 0 der Krempelmaschine verbunden ist. Die Verbindung ist durch eine Klammer 1 1 gebildet, welche mit einem Schenkel 9 in die schräg verlaufenden Schlitze 4, sowohl der Drahtstreifen 15 als auch des Blockes 17, eingreift. Es ist ersichtlich, dass weder eine Schweissnaht noch irgendwelche Klebmassen gemäss des Standes der Technik notwendig sind, um diesen Kratzenbeschlag mit dem Deckel 1 0 zu verbinden.

Es ist weiter festzuhalten, dass offensichtlich viele Möglichkeiten zur Verriegelung der gegeneinander vorgespannten Drahtstreifen auf dem Träger 20 möglich sind und das beschriebene Ausführungsbeispiel ein bevorzugtes Beispiel ist. Beispielsweise wäre auch eine Verschraubung, Vernietung usw. und weitere, einem Fachmann geläufige Verbindungsarten möglich.

## Patentansprüche

1. Kratzenbeschlag für Deckel einer Krempelmaschine, mit einer Vielzahl aneinander anliegender Drahtstreifen (15), die jeweils eine Zahnreihe (5) und einen Fuss (7) aufweisen, und mit einem langgestreckten Träger (20), auf welchem die Drahtstreifen (15) seitlich aneinander anliegend und gegeneinander vorgespannt aufgereiht sind, welcher Träger lediglich auf jeweils die zwei äussersten der auf dem Träger aufgereihten Drahtstreifen (15) einwirkende Verriegelungsglieder (17) aufweist, die dazu dienen, die Drahtstreifen (15) unter Beibehaltung der Vorspannung auf dem Träger (20) geklemmt unverschiebbar zu halten, dadurch gekennzeichent, dass jeder Drahtstreifen (15) einen zwischen der Zahnreihe (5) und dem Fuss (7) verlaufender Steg (6) aufweist, von welchem Steg (6) ein zwischen der Zahnreihe (5) und dem Fuss (7) angeordneter Abstandhalter (8) absteht, dass der Träger (20) ein langgestrecktes Profilstück ist und im Steg (6) jedes Drahtstreifens (15) eine Oeffnung (1) angeordnet ist, dass der Träger (20) durch die Oeffnungen (1) hindurchgeführt ist, und bei mindestens einem Ende eine Oeffnung (16) zur Aufnahme eines Riegelteils (18) des Verriegelungsgliedes (17) für die Drahtstreifen (15) aufweist.

2. Kratzenbeschlag nach Anspruch 1, dadurch gekennzeichnet, dass die endständige Oeffnung (16) im Träger (20) ein parallel zu dessen Stirnseite (2) verlaufendes Langloch ist, dass das Verriegelungsglied (17) ein von einer Oef fnung (3) durchsetzter, auf dem Träger (20) aufgeschobener Block ist, wobei die Abmessungen der Oeffnung (3) gleich denjenigen der Oeffnung (1) im Steg (6) des Drahtstreifens (15) ist, dass die Höhe des Blockes (17) gleich der Höhe des Steges (6) einschliesslich Fuss (7) und Abstandshalter (8) des Drahtstreifens (15) ist, derart, dass der Block (17) beim Bereich des Fusses (7) und des Abstandhalters (8) am Drahtstreifen (15) anliegt, und dass der Riegelteil (18) von einem plastisch verformbaren Abschnitt des Blockes (17) gebildet ist.

3. Kratzenbeschlag nach Anspruch 2, dadurch gekennzeichnet, dass der beim Bereich des Fusses (7) des Steges (6) am Drahtstreifen (15) anliegende, die Oeffnung (3) unten abschliessende Abschnitt des Blockes (17) in zwei parallele, in Längsrichtung desselben verlaufende Längsstäbe (18; 21) aufgeteilt ist, dass der am benachbarten Drahtstreifen (15) unmittelbar angrenzende Längsstab (18) als Riegelteil wirkend in die endständige Oeffnung (16) des Trägers (20) plastisch hineinverformt ist, und die Aussenseite des entfernteren Längsstabes (21) mit der Stirnfläche (2) des Trägers (20) fluchtet.

4. Kratzenbeschlag nach Anspruch 3, dadurch gekennzeichnet, dass bei beiden Stirnseiten jedes Drahtstreifens (15) und des jeweil igen Blockes (17) eine geneigt zur Längsrichtung desselben verlaufende Ausnehmung (4) ausgebildet ist, die dazu dient, einen Schenkel (9) der den Kratzenbeschlag mit dem Deckel (10) verbindende Klammer (11) aufzunehmen.

## Claims

1. Card clothing for flats of a carding machine, having a plurality of mutually abutting wire sections (15).arranged side by side and having a row of teeth (5) and a foot (7) each, and an elongated carrier (20) on which said wire sections (15) are lined up side by side in a mutually prestressed condition, which said carrier is provided with locking members (17) which act exclusively onto the two outermost of said plurality of wire sections (15) lined up on said carrier and are intended to clampingly hold said wire sections (15) at a prestressed condition locked on said carrier (20), characterized in that every wire section (15) comprises a web (6) which extends between said row of teeth (5) and said foot (7), from which web (6) a distance piece (8) projects at a location intermediate of said row of teeth (5) and said foot (7), that the carrier (20) is an elongated profile and an opening (1) is provided in the web (6) of every wire section (15), and that the carrier (20) extends through the openings (1) and is provided at least at one end with an opening (16) intended for receiving a locking element (18) of the locking member (17) for the wire sections (15).

2. Card clothing of claim 1, characterized in that the opening (16) located at one end of the carrier (20) is an elongated opening which extends parallel to its face surface (2), that the locking element (17) is a block slid onto the carrier (20) and provided with an opening (3), said opening (3) having dimensions corresponding those of the opening (1) located in the web (6) of the wire section (15),.that the height of the block (17) equals the height of the web (6) inclusive foot (7) and distance piece (8) of the wire section (15) such that the block contacts the wire section (15) at the area of the foot (7) and at the distance piece (8), and that the locking element (18) is a plastically deformable section of the block (17).

3. Card clothing of claim 2, characterized in that the section of the block (17) which contacts the wire section (15) at the area of the foot (7) of the web (6) and closes off the opening (3) of the block (17) at its lower end is separated into two parallel longitudinally thereof extending bars (18; 21), that the bar (18) located immediately adjacent the wire section (15) is plastically deformed such that it projects into the opening (16) located at the end of the carrier (20) and acts as the locking element, and that the outer surface of the bar (21) located at a larger distance is aligned with the face surface (2) of the carrier (20).

4. Card clothing of claim 3, characterized in that both face areas of every wire section (15) and of the block (17) are provided with a recess (4) which extends slanted relative to the longitudinal extent thereof and is intended to receive a leg (9) of the clamp (11) mounting the card clothing on its flat (10).

## Revendications

1.- Garniture de carde pour chapeaux de machines à carder, avec un grand nombre de bandelettes de fil métallique (15) appliquées les unes contre les autres, qui comportent chaque fois une série de dents (5) et un pied (7), et avec un support allongé (20) sur lequel les bandelettes de fil métallique (15) sont alignées en slappliquant latéralement les unes contre les autres et en étant serrées préalablement les unes contre les autres, lequel support présente des organes de verrouillage (17) agissant chaque fois seulement sur les deux bandelettes de fil métallique (15) les plus extérieures des bandelettes de fil métallique (15) alignées sur le support, organes de verrouillage qui servent à maintenir bloquées en les empêchant de se déplacer, les bandelettes de fil métallique (15) tout en conservant leur serrage préalable,sur le support (20), caractérisée en ce que chaque bandelette de fil métallique (15) présente une âme (6) s'étendant entre la série de dents (5) et le pied (7), âme (6) dont part un distanceur (8) disposé entre la série de dents (5) et le pied (7); en ce que le support (20) est une pièce profilée allongée et en ce que, dans l'âme (6) de chaque bandelette de fil métallique (15) est pratiquée une ouverture (1); en ce que le support (20) passe à travers les ouvertures (1) et présente en au moins une extrémité, une ouverture (16) pour recevoir une partie de verrou (18) de l'organe de verrouillage (17) pour les bandelettes de fil métallique (15).

2.- Garniture de carde suivant la revendication 1, caractérisée en ce que l'ouverture (16) qui se trouve à l'extrémité dans le support (20) est un trou allongé s'étendant parallèlement au côté frontal (2) du support, en ce que l'organe de verrouillage (17) est un bloc traversé par une ouverture (5), glissé simplement sur le support (20), les dimensions de l'ouverture (3) étant égales à celles de l'ouverture (1) dans l'âme (6) de la bandelette de fil métallique (15), en ce que la hauteur du bloc (17) est égale à la hauteur de l'âme (6), y compris le pied (7) et le distanceur (8) de la bandelette de fil métallique (15), de telle sorte que le bloc (17) s'applique à la bandelette de fil métallique (15) dans la région du pied (7) et du distanceur (8) et en ce que la partie de verrou (18) est formée par un tronçon plastiquement déformable du bloc (17).

3.- Garniture de carde suivant la revendication 2, caractérisée en ce que le tronçon du bloc (17) fermant en bas l'ouverture (3), s'appliquant à la bandelette de fil métallique (15) dans la région du pied (7) de l'âme (6), est divisé en deux baguettes longitudinales (18,21) paralleles, s'étendant en direction longitudinale du bloc, en ce que la baguette longitudinale (18) bordant directement la bandelette de fil métallique (15) voisine est déformée plastiquement vers l'intérieur en agissant dans l'ouverture d'extremité (16) du support (20), et en ce que le côté extérieur de la baguette longitudinale (21) plus éloignée affleure la surface frontale (2) du support (20).

4.- Garniture de carde suivant la revendication 3, caractérisée en ce que des deux côtés frontaux de chaque bandelette de fil métallique (15) et du bloc (17) chaque fois, est formé un évidement (4) s'étendant de manière inclinée par rapport à la direction longitudinale de la bandelette, cet évidement servant à recevoir une branche (9) de la pince (11) qui relie la garniture de carde au chapeau (10).
